# EUROPÄISCHE PATENTSCHRIFT

(11) **EP 0 784 590 B1**
(45) Veröffentlichungstag und Bekanntmachung des Hinweises auf die Patenterteilung: **07.04.1999**
(21) Anmeldenummer: 95933305.5
(22) Anmeldetag: 04.10.1995
(51) Int. Cl.: B65H 23/32

(54) **WENDEEINRICHTUNG FÜR BANDFÖRMIGE AUFZEICHNUNGSTRÄGER**
REVERSING DEVICE FOR STRIP PRINT MEDIA
DISPOSITIF DE RENVERSEMENT POUR SUPPORT D'IMPRESSION EN FORME DE BANDE

(30) Priorität: 06.10.1994 DE 4435756
(43) Veröffentlichungstag der Anmeldung: 23.07.1997
(73) Patentinhaber: Océ Printing Systems GmbH, 85586 Poing (DE)
(72) Erfinder: EGGERSTORFER, Vilmar, D-85586 Poing (DE); FERBER, Otto, D-82110 Germering (DE)
(74) Vertreter: Schaumburg, Thoenes, Thurn Patentanwälte
(86) Internationale Anmeldenummer: DE9501358
(87) Internationale Veröffentlichungsnummer: WO9611159

(56) Entgegenhaltungen:
- WO-A-92/15513
- WO-A-94/27193
- DE-A- 4 335 473
- NL-A- 6 609 932
- US-A- 4 154 386
- IBM TECHNICAL DISCLOSURE BULLETIN, Bd. 22, Nr. 6, November 1979 NEW YORK US, Seiten 2465-2466, K. SANDERS 'TWO-PATH ELECTROPHOTOGRAPHIC PRINT PROCESS' in der Anmeldung erwähnt

## Beschreibung

Die Erfindung betrifft eine innerhalb einer elektrografischen Druckeinrichtung angeordnete Wendeeinrichtung für bandförmige Aufzeichnungsträger.

Von modernen elektrografischen Drucksystemen wird in stark zunehmendem Maße ein hoher wirtschaftlicher Kundennutzen und eine breitgefächerte Flexibilität erwartet. Hierzu spielt sowohl die effektive Nutzung von Bedruckstoffen als auch die flexible Gestaltung der Druckinformation eine große Rolle.

Im Markt haben sich überall da, wo eine hohe Geräteverfügbarkeit bei großem Druckvolumen und breitem Bedruckstoffspektrum gefordert sind, endlosverarbeitende (FAN-FOLD) elektrografische Drucksysteme durchgesetzt, die einen bandförmigen Aufzeichnungsträger einseitig bedrucken. Diese Drucksysteme haben jedoch den Nachteil, daß ein Wechsel zwischen einseitigem und doppelseitigem Druck nicht möglich ist. Dies führt beim Anwender sowohl zu einer wirtschaftlich ungünstigen Situation als auch zu einem Widerspruch zu den zeitgemäßen Anforderungen zur Rohstoffnutzung. Damit können viele kundenspezifische Anwendungen, welche zwingend doppelseitigen Druck erfordern (Broschüren, Bücher usw.), nicht befriedigt werden, zumal elektrografische Hochleistungsdrucker dann besonders wirtschaftlich sind, wenn sie möglichst unterbrechungsfrei betrieben werden.

Zur Erzeugung von Mehrfarben- und Rückseitendruck mit Endlospapier arbeitenden elektrografischen Druckgeräten ist es aus der EP-B1-01 54 695 bekannt, zwei Endlospapierdrucker hintereinander zu betreiben, wobei das im ersten Drucker bedruckte Papier gewendet und nachfolgend im zweiten Drucker auf der zweiten Seite bedruckt wird.

Durch den erforderlichen zweiten Drucker ist der Aufwand erheblich.

Es ist weiterhin aus der Literaturstelle IBM Technical Disclosure Bulletin Vol. 22, Nr. 6 vom November 1979, Seite 2465 bis 2466 eine elektrofotografische Druckeinrichtung zum Bedrucken von bandförmigen Aufzeichnungsträgern bekannt, mit der es möglich ist, den Aufzeichnungsträger auf beiden Seiten zu bedrucken. Zu diesem Zwecke wird der Aufzeichnungsträger von einem Vorratsstapel abgezogen, einer Umdruckstation zugeführt und auf einer Seite mit Tonerbildern versehen. Nach dem Fixieren wird der Aufzeichnungsträger mit Hilfe einer Wendeeinrichtung aus Umlenkstangen gewendet und erneut der Umdruckstation zugeführt. Nach dem Bedrucken der Rückseite des Aufzeichnungsträgers mit Tonerbildern erfolgt eine erneute Fixierung in der Fixierstation.

Die Druckeinrichtung enthält eine Wendeeinrichtung für bandförmige Aufzeichnungsträger mit einem Papiereinlaufkanal und einem Papierauslaufkanal die in einer Ebene nebeneinander angeordnet sind, wobei der Aufzeichnungsträger ausgehend vom Papiereinlaufkanal über Umlenkelemente bis zum Papierauslaufkanal derart gefuhrt wird, daß der Aufzeichnungsträger um die Grenzlinie zwischen den Kanälen vollständig umklappt.

Diese alte Literaturstelle beschreibt prinzipiell den Duplexdruck mit Endlosaufzeichnungsträgern. Der Vorschlag hat jedoch nie zu einem Produkt geführt. Weiterhin ist die beschriebene elektrografische Druckeinrichtung ausschließlich zum beidseitigen Bedrucken des Aufzeichnungsträgers geeignet. Ein Betriebsartenwechsel ist nicht vorgesehen. Die verwendete Wendeeinrichtung aus Umlenkstangen erfordert ein manuelles Durchfädeln des Aufzeichnungsträgers, außerdem verlangt die Art der Anordung der Umlenkstangen viel Einbauplatz.

Bei derartigen elektrografischen Druckeinrichtungen zum Bedrucken von bandförmigen Aufzeichnungsträgern im Duplexdruck wird der Aufzeichnungsträger über zwei nebeneinander liegenden Transportbahnen hintereinander durch die Aggregate der Druckeinrichtung geführt. Die Wendestation hat dabei einerseits die Aufgabe den Aufzeichnungsträger in der Seitenlage um 180° zu wenden, andererseits muß sie den Aufzeichnungsträger von der einen in die andere Transportbahn umlenken. Um die Breite der Aggregate möglichst klein zu halten und um diese effektiv zu nutzen ist es erforderlich, die Aufzeichnungsträgerbahnen in möglichst dichtem Abstand nebeneinander zu führen. Es besteht also insbesondere hinsichtlich der Wendestation das Problem, den Aufzeichnungsträger auf engstem Raum zu drehen und zu versetzen.

Ziel der Erfindung ist es deshalb, eine kompakte, bedienerfreundliche Wendeeinrichtung für bandförmige Aufzeichnungsträger bereitzustellen, bei der der einlaufende und der auslaufende Aufzeichnungsträger in möglichst dichtem Abstand nebeneinander geführt wird.

Ein weiteres Ziel der Erfindung ist es, die Wendeeinrichtung so auszugestalten, daß sie ein automatisches Einfädeln des Aufzeichnungsträgers ermöglicht.

Die Wendeeinrichtung soll außerdem in einer elektrografischen Druckeinrichtung, mit der ein- und beidseitiges Bedrucken eines bandförmigen Aufzeichnungsträgers möglich ist, bedienerfreundlich integriert angeordnet werden können.

Diese Ziele der Erfindung werden gemäß den Merkmalen des ersten Patentanspruches erreicht.

Vorteilhafte Ausführungsformen sind in den Unteransprüchen gekennzeichnet.

Die erfindungsgemäße Wendestation weist einen Papiereinlaufkanal und einen Papierauslaufkanal auf, die in dichtem Abstand in einer Ebene nebeneinander angeordnet sind. Jeder Kanal enthält in einer zweiten dazu parallelen Ebene eine spitzwinkelige Umlenkung in Form eines Wendedreiecks mit einem Geradumlenkelement und einem im Winkel von etwa 45° dazu angeordneten Schrägumlenkelement. Sie sind relativ zueinander um einen Spreizwinkel von etwa 10° bis 20° verdreht, so daß der Aufzeichnungsträger im Bereich zwischen den aufeinander zulaufenden Enden der Schrägumlenkelemente gespreizt ist.

Durch diese Geometrie kann der einlaufende und der auslaufende Aufzeichnungsträger theoretisch bis auf Abstand Null nebeneinander geführt werden und die erforderliche Breite der Wendestation wird minimal. Außerdem benötigt die Wendestation verhältnismäßig wenig Länge für die Wendefunktion. Es ergibt sich so ein kompakter Aufbau mit einer geringen Neigung zu Querschwingungen des Aufzeichnungsträgers. Sie ist deshalb besonders zum Einbau in einer multifunktionalen Druckeinrichtung zum ein- oder beidseitigen Bedrucken eines bandförmigen Aufzeichnungsträgers geeignet.

Die Wendestation ermöglicht in einfacher Weise ein manuelles Einlegen des Aufzeichnungsträgers. Sie kann jedoch auch eine automatische Einfädelvorrichtung mit einem innenliegenden, motorisch angetriebenen Transportband mit darauf angeordnetem Reibbelag aufweisen. Falls eine automatische Förderung wegen kritischer Eigenschaften des Aufzeichnungsträgers nicht möglich ist, kann mit wenigen Handgriffen die äußere Wandung entfernt und der Aufzeichnungsträger manuell eingelegt werden. Ein Luftführungssystem durch die Umlenkelemente erzeugt an den Umlenkstellen ein reibungsverminderndes Luftkissen, was die Reißgefahr vermindert.

Ausführungsformen der Erfindung sind in den Zeichnungen dargestellt und werden im folgenden beispielsweise näher beschrieben. Es zeigen
Figur 1 eine schematische Darstellung einer elektrografischen Druckeinrichtung zum Bedrucken von bandförmigen Aufzeichnungsträgern im Simplex- oder Duplexbetrieb,
Figur 2 eine schematische Schnittdarstellung derselben elektrografischen Druckeinrichtung,
Figuren 3 bis 6 schematische Darstellungen der Geometrie von 180°-Umlenkungen eines Aufzeichnungsträgers in einer Wendeeinrichtung,
Figur 7 eine schematische Darstellung einer Wendeeinrichtung mit automatischer Einfädeleinrichtung,
Figur 8 eine schematische Schnittdarstellung der Transportbandführung in der Wendeeinrichtung im Bereich des ersten Wendedreiecks von oben gesehen,
Figur 9 eine schematische Schnittdarstellung der Transportbandführung in der Wendeeinrichtung im Bereich des ersten Wendedreiecks in Seitenansicht,
Figur 10 eine schematische Schnittdarstellung des Führungskanals für den Aufzeichnungsträger während der automatischen Einlegephase mit darin angeordneten Gegenrollen als Andruckelemente für den Reibbelag,
Figuren 11 und 12 schematische Darstellungen des manuellen Einfädelns des Aufzeichnungsträgers in die Wendeeinrichtung,
Figur 13 ein Blockschaltbild einer Steueranordnung für die Wendeeinrichtung,
Figur 14 eine schematische Darstellung der Wendeeinrichtung in Serviceposition und
Figur 15 eine schematische Darstellung der Wendeeinrichtung in Betriebslage.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine Umdruckstation 15, die sich über die Breite des Zwischenträgers 11 erstreckt und mit der die Tonerbilder auf den Aufzeichnungsträger 10 übertragen werden. Zum Entfernen des Resttoners nach der Entwicklung und dem Umdruck ist eine Reinigungsstation 16 vorgesehen, mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der Umdruckstation 15 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie der Fixierstation nachgeordneten Führungsrollen 21, die unter anderem als Ausgabeelemente für eine Stapeleinrichtung 22 für den Aufzeichnungsträger 10 dienen. Anstelle der dargestellten Fixierstation sind auch andere Fixierstationen, z.B. mit einem beheizten oder unbeheizten Zulaufsattel oder eine Kaltfixierstation möglich. Der bandförmige Aufzeichnungsträger 10 ist z. B. als vorgefaltetes, mit Randperforationen versehenes Endlospapier konfektioniert und wird ausgehend von einem Vorratsbereich 23 über Zuführrollen 24 der Umdruckstation zugeführt. Es ist jedoch auch möglich, einen Aufzeichnungsträger ohne Randperforationen über eine Rollenzuführung zuzuführen.

Der Transport des Aufzeichnungsträgers erfolgt dabei vorzugsweise über eine der Umdruckstation 15 zugeordnete Transporteinrichtung 25 in Form von mit Stiften versehenen Transport- oder Traktorbändern 26, die über Antriebswellen 27 geführt in die Randperforationen des Aufzeichnungsträgers 10 eingreifen. Für den Fall, daß ein transportlochfreier Aufzeichnungsträger verwendet wird, ist eine dem Fachmann geläufige, angepaßte Transporteinrichtung vorzusehen, die den Aufzeichnungsträger z.B. durch Friktion, gesteuert durch eine Synchronisationsmarken abtastende Steueranordnung transportiert. Weiterhin ist im Gehäusebereich der Druckeinrichtung zwischen Vorratsbereich 23 und der Fixierstation 18 eine Wendeeinrichtung 28 angeordnet, deren Funktion später erläutert wird und über die der Aufzeichnungsträger von der Fixierstation 18 zur Umdruckstation 15 rückgeführt wird.

Gesteuert wird die Druckeinrichtung über eine Druckersteuerung, die hier schematisch dargestellt ist, mit einer Zentraleinheit CPU, einem Seitenspeicher SP, der seitenabhängig in Speicherbereiche unterteilt ist sowie einer Datensteuereinheit DC. Sämtliche Einheiten der Steuerung sind über ein BUS-System untereinander und mit den Aggregaten der Druckeinrichtung verbunden.

Die elektrografische Druckeinrichtung ist zum Bedrucken von Aufzeichnungsträgern mit unterschiedlicher Bandbreite geeignet. Zu diesem Zwecke weist der Zwischenträger 11 (Fotoleitertrommel) eine nutzbare Breite auf, die der größtmöglichen Aufzeichnungsträgerbreite entspricht (z.B. ein Format DIN A3 quer). Diese Breite entspricht der doppelten DIN A4 Bandbreite. Damit ist es möglich, im Bereich der Umdruckstation 15 zwei Aufzeichnungsträgerbreiten DIN A4 längs nebeneinander anzuordnen. Die Fixierstation 18 und die anderen elektrofotografischen Aggregate, wie Entwicklerstation 14, Zeichengenerator 13, Reinigungsstation 16 sind entsprechend dieser nutzbaren Breite ausgelegt.

Eine Anpassung der Breite des Zeichengenerators 13 an unterschiedliche Aufzeichnungsträgerbreiten bedarf keiner mechanischen Änderung am Zeichengenerator, wenn wie in diesem Fall ein LED-Zeichengenerator verwendet wird, mit einer Vielzahl von in Reihen angeordneten LED's. Eine Anpassung an die verwendete Aufzeichnungsträgerbreite erfolgt durch Ansteuerung elektronisch.

Zur Anpassung der Transporteinrichtung 25 an verschiedene Aufzeichnungsträgerbreiten kann die Transporteinrichtung breitenverstellbar ausgestaltet sein. Dies kann z.B. dadurch erreicht werden, daß die Antriebsräder, die die in die Randperforationen des Aufzeichnungsträgers eingreifenden Transportbänder (Noppenbänder) tragen auf Mehrkantwellen verschieblich gelagert sind.

Werden im Bereich der Umdruckstation 15 zwei schmale Aufzeichnungsträger nebeneinander angeordnet und transportiert, so reicht es normalerweise aus, nur für die jeweils außenliegenden Randperforationen eine Transportvorrichtung vorzusehen. Bei entsprechender Auslegung ist es deshalb möglich, für den breiten Aufzeichnungsträger und die beiden schmäleren Aufzeichnungsträger dieselben Transportbänder zu verwenden, ohne daß diese verstellt werden müssen. Sollte es trotzdem notwendig sein, die Aufzeichnungsträger beidseitig zu führen, so können für den Betrieb mit zwei nebeneinander angeordneten schmalen Aufzeichnungsträgern mittig gesonderte Transportelemente angeordnet sein, die in die Randperforationen der Aufzeichnungsträger eingreifen. Damit diese Transportelemente beim Betrieb mit nur einem breiten Aufzeichnungsträger nicht stören, können sie ab- und aufsteckbar oder abschwenkbar angeordnet sein oder aber es ist möglich, die Antriebsräder 27 der Transporteinrichtung 25 mit ein- und ausfahrbaren Stiften bzw. Noppen zu versehen.

Die in einem Rückführkanal für schmale Aufzeichnungsträger von der Fixierstation 18 zur Umdruckstation 15 angeordnete Wendeeinrichtung 28 dient zum Front-Rückseitenverdrehen des Aufzeichnungsträgers. Sie ist betriebsartenabhängig umschaltbar ausgestaltet und weist eine automatische Durchfädeleinrichtung für den Aufzeichnungsträger auf.

Zum beidseitigen einfarbigen Bedrucken eines schmalen Aufzeichnungsträgers im Duplexbetrieb, wie er in der Figur 1 dargestellt ist, wird der schmale z.B. DIN A4 breite Aufzeichnungsträger ausgehend von dem Vorratsbereich 23 über die Zuführrollen 24 der Umdruckzone E2 der Umdruckstation 15 zugeführt und an seiner Oberseite mit einem Vorderseitentonerbild bedruckt. Die Vorderseite des Aufzeichnungsträgers 10 ist dabei durch ausgezogene Transportpfeile gekennzeichnet, die Unterseite durch gestrichelte Transportpfeile. Danach wird der Aufzeichnungsträger mit dem Vorderseitentonerbild der Fixierstation 18 zugeführt und das Vorderseitentonerbild fixiert. Über die Führungsrollen 21 erfolgt ein Weitertransport des Aufzeichnungsträgers zur Wendeeinrichtung 28, deren Umlenkkontur in eine Wendelage positioniert ist. In der Wendeeinrichtung 28 wird der Aufzeichnungsträger hinsichtlich seiner Vorder- und Rückseite gewendet und über die Zuführrollen 24 der Umdruckeinrichtung 15 im Bereich der Umdruckzone E1 erneut so zugeführt, daß seine Rückseite mit einem Rückseitentonerbild versehen werden kann. Danach wird der Aufzeichnungsträger erneut der Fixierstation 18 zugeführt und das Rückseitentonerbild fixiert und anschließend der beidseitig bedruckte Aufzeichnungsträger in der Stapeleinrichtung 22 abgelegt.

Da die Vorderseiten- und Rückseitentonerbilder zu unterschiedlichen Zeitpunkten erzeugt und auf den Aufzeichnungsträger umgedruckt werden, ist eine entsprechende Datenaufbereitung über die Druckersteuerung notwendig. Zu diesem Zwecke enthält der Seitenspeicher SP Speicherbereiche VS zur Speicherung der Vorderseitenbilddaten und Speicherbereiche RS zur Speicherung der Rückseitenbilddaten. Die Datenaufbereitung erfolgt dabei über die Datensteuereinrichtung DC, wobei die Daten ausgehend von einer Datenquelle (HOST), z.B. einem externen Datenspeicher über eine Schnittstelle der Datensteuereinrichtung DC zugeführt werden. Die Daten der einzelnen zu bedruckenden Seiten werden dabei im Seitenspeicher SP abgelegt und zwar getrennt nach Vorderseite VS und Rückseite RS in den entsprechenden Speicherbereichen. Der Abruf der Daten erfolgt dann zeitlich gesteuert, so daß die gewünschte Vorderseiten-Rückseitenzuordnung der Tonerbilder auf dem Aufzeichnungsträger erreicht wird.

### Wendeeinrichtung

Das der Erfindung zugrundeliegende Wendeprinzip wird zunächst anhand der Figuren 3 bis 6 grundsätzlich diskutiert. Dabei bezeichnet der Buchstabe R in den Figuren die bedruckte Seite des Aufzeichnungsträgers 10 und zwar unterbrochen gezeichnet vom Betrachter abgewandt und ausgezogen gezeichnet dem Betrachter zugewandt.

Wie in der Figur 3 dargestellt, kann theoretisch ein bandförmiger Aufzeichnungsträger 10, dessen Breite maximal die Hälfte einer zur Verfügung stehenden Transportbahn einnimmt, mit nur zwei 90°-Umlenkungen auf die zweite Hälfte geführt werden, wobei gleichzeitig die Bandseite gewendet wird. Dazu wird der über einen Papiereinlaufkanal 30 zugeführte Aufzeichnungsträger 10 über zwei im Winkel von 45° zur Längsachse angeordnete erste und zweite Schrägumlenkelemente 32, 37 bis zu einem Papierauslaufkanal 31 geführt. Der Aufzeichnungsträger bewegt sich zwischen den beiden 45°-Umlenkungen in einer anderen Ebene als vor- bzw. nachher. Die vor dem Wender in die Mitte der Transportbahn gerichtete Bandkante zeigt nach diesem Wendevorgang ebenfalls nach innen. Der Aufzeichnungsträger wird also ausgehend vom Papiereinlaufkanal 30 über die Umlenkelemente bis zum Papierauslaufkanal 31 derart geführt, daß der Aufzeichnungsträger um die Grenzlinie zwischen den Kanälen vollständig umklappt. Es können natürlich auch Aufzeichnungsträger mit geringerer Breite als der halben Transportbahnbreite auf diese Art gewendet werden. Dazu kann die Lage des einlaufenden Aufzeichnungsträgers im Bereich seiner halben Transportbahnbreite beliebig positioniert sein. Meist ist es sinnvoll, eine definierte Position zu wählen, die sich vorzugsweise an die Verhältnisse des Betriebs bei voller Bahnbreite orientiert. So wird dies entweder eine der beiden äußeren Transportbahnbegrenzungen oder exakt die Mitte der Transportbahn sein. Bei Betrieb des Wenders und der Bahnmitte als festen Bezug variiert die Lage der Seitenränder symmetrisch zur Mitte bei unterschiedlichen Breiten der Aufzeichnungsträger. Bei Betrieb des Wenders und eines Bahnrandes als festen Bezug variiert die Lage des Seitenrandes, der zur Mitte hin gerichtet ist, bei unterschiedlichen Breiten der Aufzeichnungsträger. In beiden Fällen ist die Position des Wenders unabhängig von der Breite des Aufzeichnungsträgers und kann somit fest in der Anlage installiert werden. Dies ist bei Wendevorrichtungen für bandförmige Aufzeichnungsträger, die breiter als die Hälfte der zur Verfügung stehenden Transportbahn sind, anders. Hier muß in bestimmten Fällen die Position des Wenders mit der Breite des eingesetzten Aufzeichnungsträgers mit verändert werden.

Wenn der Aufzeichnungsträger 10 die gesamte Hälfte der Transportbahn einnimmt, d.h. wenn Papiereinlaufkanal 30 und Papierauslaufkanal 31 unmittelbar aneinandergrenzen, treffen sich die zur Mitte gerichteten Bandkanten bei der Anordnung der Umlenkelemente nach Figur 3 in einem Punkt an der Spitze der Wendeeinrichtung. Außerdem wäre der erforderliche Radius der Umlenkelemente gleich Null. Im realen Betrieb ist jedoch eine Umlenkung nur mit endlichen Radien möglich. Je mehr die Abmessungen der Umlenkelemente von Null abweichen, desto weiter entfernen sich die beiden nach innen gerichteten Seitenränder voneinander, d.h. mit der Anordnung der Umlenkungen nach Figur 3 ist entweder nicht die volle Hälfte der Transportbahnbreite nutzbar oder der Aufzeichnungsträger (Papierauslaufkanal 31) auf der auslaufenden Seite weist einen Abstand zur einlaufenden Seite (Papiereinlaufkanal 30) auf, der mindestens dem 4,44-fachen des verwendeten Umlenkradius der Umlenkelemente entspricht. Um nun trotzdem die volle Transportbahnhälfte für die Breite des Aufzeichnungsträgers nutzen zu können, d.h. mit möglichst geringem Abstand zwischen Papiereinlaufkanal 30 und Papierauslaufkanal 31 und um den Wender in seinen Abmessungen klein zu halten, wird eine erfindungsgemäße Wendergeometrie entsprechend den Darstellungen der Figuren 5 und 6 nachfolgend beschrieben:

Damit die inneren Bandkanten nicht punktförmig zusammenlaufen, werden ein- und auslaufender Teil des Aufzeichnungsträgers gespreizt. Dafür sind entsprechend den Darstellungen der Figuren 5 und 6 zwei weitere Umlenkungen in Form von Geradumlenkelementen 34, 36 nötig, die jeweils zusammen mit den Schrägumlenkelementen zwei Wendedreiecke 33, 35 bilden. Im Papiereinlaufkanal 30 und Papierauslaufkanal 31 ist somit jeweils ein Wendedreieck mit zwei Umlenkungen enthalten, die im Winkel von 45° zueinander angeordnet sind. Aus den zwei Ebenen bei einer Wendegeometrie entsprechend Figur 3, in denen der Aufzeichnungsträger läuft, werden drei Ebenen bei den Beispielen der Figuren 5 und 6. Die dritte Ebene bezeichnet dabei die Ebene der Querbahn des Aufzeichnungsträgers 10 zwischen den beiden Schrägumlenkelementen. Die Musterung in den Bildern 5 und 6 soll die jeweils auftretende Seitenlage und Richtungsänderung des Aufzeichnungsträgers 10 verdeutlichen. Der als Spreizwinkel α bezeichnete Verdrehwinkel der beiden spitzwinkligen Umlenkungen 33, 35 (Wendedreiecke) zueinander (Figur 5) ist theoretisch von 0° bis nahe 90° frei wählbar. 0° entspricht der Anordnung der Figur 4, bedeutet also einen unendlich kleinen Umlenkradius. Das andere Extrem von nahezu 90° erhält man, wenn sich die dritte Umlenkung (zweites Schrägumlenkelement 37 im zweiten Wendedreieck 35) unendlich weit entfernt befindet. Als praktikabler Bereich für den Spreizwinkel α hat sich ein Winkelbereich zwischen etwa 10° und 20° herausgestellt. Die beiden Wendedreiecke müssen in der Wendeeinrichtung nicht, wie in der Figur 6 dargestellt, symmetrisch zur Grenzlinie zwischen den Kanälen 30, 31 angeordnet werden. Ein unsymmetrischer Aufbau, wie er in der Figur 5 dargestellt ist, ist platzsparender als ein spiegelsymmetrischer Aufbau entsprechend der Figur 6, bei dem auch das erste Wendedreieck 33 um den Spreizwinkel α verdreht ist. Durch die Faltung der Transportbahn zwischen Papiereinlaufkanal 30 und Papierauslaufkanal 31 entstehen unterschiedliche Bahnebenen. Es ist daher erforderlich, über unterschiedliche Durchmesser der Umlenkelemente die Bahnen aneinander vorbeizuführen. Bei einer Ausführung des Wenders entsprechend den Figuren 5 und 6 verläuft die Querbahn innen in der dritten Ebene zwischen der ersten und der zweiten. Hierfür ist im ersten Wendedreieck 33 der Umlenkradius der ersten Umlenkung (Querschnitt erstes Geradumlenkelement 34) größer als der Umlenkradius der folgenden zweiten Umlenkung (Querschnitt erstes Schrägumlenkelement 32). Im zweiten Wendedreieck 35 des Wenders ist die Reihenfolge umgekehrt.

Wendeeinrichtung mit automatischer Einfädeleinrichtung:

Die Wendeeinrichtung 28 (Figur 7) enthält, wie bereits prinzipiell anhand der Figuren 4 bis 6 beschrieben, im wesentlichen vier in zwei Wendedreiecken 33, 35 angeordnete Umlenkelemente, über die der Aufzeichnungsträger 10 ausgehend vom Papiereinlaufkanal 30 bis zum Papierauslaufkanal 31 geführt wird. Papiereinlaufkanal 30 und Papierauslaufkanal 31 sind nebeneinander in der ersten Ebene angeordnet.

Der über den Papiereinlaufkanal 30 in der ersten Ebene Zugeführte Aufzeichnungsträger 10 wird zunächst über das erste Geradumlenkelement 34 in die zweite Ebene umgelenkt. Das Geradumlenkelement 34 besteht aus einer hohlen Umlenkstange oder Walze. Dem ersten Geradumlenkelement 34 in Papiertransportrichtung nachgeordnet ist das erste Schrägumlenkelement 32 in Form eines etwa 45° zur Papierlaufrichtung angeordneten Hohlprofils zur Querführung des Aufzeichnungsträgers 10 in der dritten Ebene bis in den Bereich des zweiten Schrägumlenkelements 37. Dieses weist ebenfalls ein Umlenkelement in Form einer etwa 45° zur Papierlaufrichtung angeordneten hohlen Umlenkstange auf. Dem zweiten Schrägumlenkelement 37 nachgeordnet ist ein den Aufzeichnungsträger 10 in den Papierauslaufkanal 31 umlenkendes zweites Geradumlenkelement 36. Der Durchmesser der Geradumlenkelemente ist größer als der der Schrägumlenkelemente.

Die Umlenkelemente weisen als Umlenkflächen 38 verschleißfeste polierte Oberflächen auf, die als Gleitflächen für den Aufzeichnungsträger 10 dienen und die in einem einen Führungskanal 39 (Figuren 8, 9) für den Aufzeichnungsträger bildenden Abstand von äußeren Führungsflächen 40 umfaßt sind. Auf die vollständige Darstellung des Führungskanales wurde in der Figur 7 aus Gründen der Übersichtlichkeit verzichtet. In der zweiten und dritten Ebene sind zwischen den Umlenkelementen innere Führungsflächen 41 angeordnet, so daß durch die Führungsflächen 40, 41 ein ausgehend vom Papiereinlaufkanal 30 um sämtliche Umlenkelemente bis zum Papierauslaufkanal führender Führungskanal 39 gebildet wird. Die inneren Führungsflächen 41 können Teil von abschwenkbar angeordneten Klappen aus Hohlprofilen sein. Die äußeren Führungsflächen 40, insbesondere im Bereich der Umlenkelemente können Federbleche 42 aufweisen, die auf front- und rückseitigen, abschwenkbaren Gehäuseklappen 43 der Wendeeinrichtung angeordnet sind (Figur 14).

Um die Reibung zwischen Gleitflächen und Aufzeichnungsträger im Bereich der Umlenkstellen zu vermindern, weisen die Umlenkflächen 38 Luftaustrittsöffnungen 44 (Figuren 7, 11) auf, über die insbesondere beim Einfädeln ein Luftkissen zwischen Aufzeichnungsträger und Umlenkflächen erzeugt werden kann. Die Hohlräume der Umlenkelemente stehen untereinander in Verbindung und dienen als Luftversorgungskanäle. Eine in dem Aufnahmebereich für die Wendeeinrichtung im Gerät angeordnete Anschlußbaugruppe 45 ist mit dem rechtsseitigen Wendedreieck 33 zur gesteuerten Zufuhr von Blasluft über ein Gebläse 56 koppelbar. Sie enthält auch einen Stecker für den elektrischen Anschluß.

Die Wendeeinrichtung enthält weiterhin eine Einfädeleinrichtung für den Aufzeichnungsträger 10 mit einem im Innenbereich der Wendedreiecke 33, 35 geführten motorisch angetriebenen Greifelement, das Greifmittel für den Aufzeichnungsträgeranfang aufweist, wobei zum Einfädeln in die Wendeeinrichtung der Aufzeichnungsträgeranfang im Bereich des ersten Geradumlenkelements 34 erfaßt und über die ersten und zweiten Schrägumlenkelemente 32, 37 und das zweite Geradumlenkelement 36 bis in den Bereich des Papierauslaufkanales 31 transportiert wird.

Das Greifelement besteht bei dem dargestellten Ausführungsbeispiel der Figuren 7 bis 9 aus einem Zahnriemen als Transportband 46, der über Zahnrollen 47 geführt ist. Er wird über einen mit den Zahnrollen 47 gekoppelten Motor (hier nicht dargestellt) angetrieben. Auf einer Seite des Transportbandes 46 ist ein Friktionselement 49 mit federnden Lamellen 48, z.B. aus Gummi angeordnet. Seine Länge ist so bemessen, daß in dem in der Figur 7 dargestellten Betriebszustand der Wendeeinrichtung bei dem sich das Friktionselement 49 zwischen den Schrägumlenkvorrichtungen 32, 37 befindet, das Friktionselement 49 außer Eingriff mit dem Aufzeichnungsträger 10 ist. Das Friktionselement 49 ist so hoch, daß es mindestens der Höhe des Führungskanals 39 entspricht. Dadurch wird bei Hervortreten der Lamellen 48 des Friktionselements 49 aus der inneren Führungsfläche 41 der Aufzeichnungsträger an die gegenüberliegende äußere Führungsfläche 40 gedrückt und durch den höheren Reibwert zwischen Friktionselement und Aufzeichnungsträger als zwischen Aufzeichnungsträger und äußerer Führungsfläche 40 mit der Geschwindigkeit des Transportbandes mitgeschleppt.

Damit die Lamellen 48 am Aufzeichnungsträger 10 angreifen können, weisen die inneren Führungsflächen 41 drei Fenster 50/1, 50/2 und 50/3 auf und zwar ein erstes Fenster 50/1 nach dem ersten Geradumlenkelement 34, ein zweites längeres Fenster 50/2 im Querbereich und ein drittes Fenster 50/3 vor dem zweiten Geradumlenkelement 36. Das Transportband 46 taucht mit den Lamellen 48 oder einem elastischen Reibbelag in die zwischen den Umlenkelementen liegenden Fenster des Führungskanals 39 ein und wird dort geführt, wobei zur Stützung des Transportbandes Führungsbleche 51 (Figuren 8, 9) angeordnet sein können. Insbesondere im Bereich der Fenster 50/1, 50/2 und 50/3 weisen die dem Friktionselement 49 zugewandten äußeren Führungsflächen 40, Rollenelemente 52 (Fig. 10) zur Verminderung der Reibung zwischen Aufzeichnungsträger 10 und Wandfläche 40 auf. Zwischen den Rollenelementen 52 und dem Friktionselement 49 wird der Aufzeichnungsträger 10 eingeklemmt und so durch das Friktionselement 49 sicher transportiert.

Vor den Schrägumlenkelementen 32, 37 taucht das Friktionselement 49 hinter die innere Führungsfläche 41 ab, um nach der Umlenkung wieder in einem Fenster 50/2, 50/3 zu erscheinen (Figur 7). Da der Weg des Aufzeichnungsträgers zwischen zwei Eingriffsstellen an den Umlenkungen länger sein kann als der Weg des Friktionselements ist sicherzustellen, daß der Anfang des bandförmigen Aufzeichnungsträgers entsprechenden Vorlauf hat. Dies wird erreicht durch entsprechend verzögerte Einschaltung des Transportbandes. Nach einem kompletten Umlauf des Transportbandes muß das Friktionselement wieder genau an der Ausgangsposition stehen. So ist es möglich, am Ende des Einfädelvorganges den Aufzeichnungsträgeranfang über das Friktionselement 49 im Bereich des Fensters 50/3 weit in den Papierauslaufkanal 31 zu schieben, wo es von Papiertransportelementen 53 erfaßt wird. Diese Papiertransportelemente 53 können aus verschwenkbaren Reibrädern oder Schlagelementen oder Traktoren mit Transportlamellen bestehen. Sie sind im Papiereinlaufkanal 30 und im Papierauslaufkanal 31 angeordnet und zwar derart, daß sie an der tonerbildfreien Seite des Aufzeichnungsträgers 10 angreifen. Am Ende des Papierauslaufkanals 31 der Wendeeinrichtung 28 ist zusätzlich eine Transporteinrichtung in Form einer motorisch angetriebenen Papiertransportrolle 54 angeordnet, die dazu dient, den Aufzeichnungsträger 10 der Umdruckstation 15 zum zweiten Druckprozeß auf der Rückseite zuzuführen (Figur 2, 14, 15).

Gesteuert wird die Wendeeinrichtung über eine in der Figur 13 dargestellte mikroprozessorgesteuerte Einfädelsteueranordnung, die Teil der Gerätesteuerung sein kann. Sie besteht aus der eigentlichen einen Mikroprozessor enthaltenden Zentralsteuerung ZS. Diese steht eingangsseitig mit einem optischen Sensor S2 in Verbindung, der unterhalb des ersten Geradführungselements 34 angeordnet ist und der den Aufzeichnungsträgeranfang im Bereich des ersten Geradführungselements 34 abtastet sowie mit einem beliebig im Bereich des Zahnriemens 46 angeordneten Sensor S1, der als Hallsensor ausgebildet sein kann und der die Position des Friktionselementes 49 (Reibbelag) über ein Magnetelement abtastet. Die Einfädelsteueranordnung ist ausgangsseitig mit dem Gebläse zur Erzeugung der Blasluft 56, den Antrieben für die Papiertransportelemente 53 und den Papiertransportrollen 54 und dem Transportbandantrieb T gekoppelt. Die Einfädelsteueranordnung erfaßt zum Einfädeln über den Sensor S2 den Aufzeichnungsträgeranfang im Bereich des ersten Geradführungselements 34, aktiviert in Abhängigkeit davon den Transportbandantrieb T und positioniert in Abhängigkeit von dem Positionssignal des Sensors S1 nach Durchfädelung des Aufzeichnungsträgeranfangs bis in den Papierauslaufkanal 31 das Friktionselement 49 in einer Ruhelage, in der es sich außer Eingriff mit dem Aufzeichnungsträger 10 befindet.

Der Papiereinlaufkanal 30 der Wendeeinrichtung 28 steht mit einem der Fixierstation 18 zugeordneten Aufzeichnungsträger-Ausgabekanal 29 (Figur 2), der eine nutzbare Breite von mindestens der doppelten Bandbreite des Aufzeichnungsträgers 10 aufweist, über Papiertransportelemente 57 koppelbar in Verbindung. Die Entwicklerstation 14 kann auch zwei getrennte Entwicklerstationen 14/1, 14/2 für z.B. roten und schwarzen Toner aufweisen, um damit alternativ mit verschiedenen Farben drucken zu können.

Die Wendeeinrichtung ist als selbständige verwindungssteife Baueinheit ausgebildet und in dem Gerät über eine Verschiebeeinrichtung als Befestigungsmittel herausziehbar und austauschbar auf Teleskopschienen 55 gelagert (Figur 14). Damit sind bei Papierlaufstörungen und im Servicefall nach Abklappen der abschwenkbaren Gehäuseklappen 43 alle Umlenkelemente frei zugänglich.

### Funktion der Wendeeinrichtung

Zum automatischen Durchfädeln des Aufzeichnungsträgers 10 durch die Wendeeinrichtung werden über die Einfädelsteueranordnung ZS das Gebläse zur Erzeugung der Blasluft 56, die Antriebe für die Papiertransportelemente 53 und die Papiertransportrollen 54 aktiviert. Das Friktionselement 49 befindet sich in der in der Figur 7 dargestellten Ruheposition zwischen den Schrägumlenkelementen 32, 37. Der über den Papiereinlaufkanal 30 einlaufende Bandanfang wird im Führungskanal 39 im Bereich des ersten Geradführungselements 34 umgelenkt und über den Sensor S2 erkannt. Dadurch wird das Transportband 46 gestartet. Es erfaßt über das Friktionselement 49 den Bandanfang (Figur 8, 9) durch das Fenster 50/1 und transportiert ihn um das erste Schrägumlenkelement 32 bis in den Bereich der Querung, wo er über das Fenster 50/2 erneut vom Friktionselement 49 erfaßt wird. Danach umläuft der Aufzeichnungsträgeranfang das zweite Schrägumlenkelement 37. Mit dem hinteren Ende des Friktionselements 49 wird dann der Aufzeichnungsträgeranfang über das Fenster 50/3 um das zweite Geradführungselement 36 in den Papierausgangskanal 31 bis in den Bereich des Papiertransportelements 53 geschoben (Figur 7), von diesem erfaßt und bis in den Bereich der Papiertransportrollen 54 (Figur 15) transportiert und von dort weiter zur Umdruckstation. Damit ist der Einfädelvorgang beendet und das Friktionselement befindet sich wieder außer Eingriff mit dem Aufzeichnungsträger in der Ruheposition (Figur 7).

Manuelles Einlegen des Aufzeichnungsträgers:

Damit der Bandanfang des Aufzeichnungsträgers möglichst einfach von Hand eingelegt werden kann, ist die Wendeeinrichtung bei einer Ausführungsform entsprechend den Figuren 11 und 12 einseitig im Bereich des ersten Wendedreiecks 33 über Befestigungselemente 58 auf z.B. der unteren Teleskopschiene 55 befestigt. Nach dem Entfernen der Gehäuseklappen 43 ist das vordere zweite Wendedreieck 35 frei zugänglich. Der Aufzeichnungsträgeranfang 10 wird zunächst in der ersten Ebene über das Papiertransportelement 53 durch den Führungskanal 39 um das erste Geradführungselement 34 gelenkt. Dabei kann als zusätzliche Führungsfläche ein Umlenkblech 59 angeordnet sein. Der Bandanfang wird dann mit der Hand in der zweiten Ebene ergriffen, um das erste Schrägumlenkelement in die dritte Ebene gezogen (Figur 11) und dann um die restlichen Umlenkungen bis zum Papierauslaufkanal geführt.

Eine Wendeeinrichtung, wie sie in den Figuren 11 und 12 dargestellt ist, kann eine automatische Einfädeleinrichtung mit innenliegendem Transportband enthalten oder aber sie ist ohne Einfädeleinrichtung nur für ein manuelles Einlegen des Aufzeichnungsträgers ausgelegt. Als selbständige Baueinheit, die auswechselbar im Druckgerät befestigt ist, kann sie auch alternativ verwendet werden. Wird beispielsweise im Drucker ein Aufzeichnungsträger mit Eigenschaften (Papiergewicht, Reißfestigkeit etc.) eingesetzt, der nicht zum automatischen Durchfädeln durch die Wendeeinrichtung geeignet ist und der auch nicht von Hand durch die automatische Wendeeinrichtung durchgefädelt werden kann, so kann sie in einfacher Weise durch Herausziehen aus dem Gerät entfernt und durch eine manuell bedienbare Wendeeinrichtung ersetzt werden.

Bei dem dargestellten Ausführungsbeispiel besteht das Greifelement mit den Greifmitteln aus einem Transportband 46 mit darauf angeordnetem Friktionselement 49 mit Lamellen 48. Es ist auch möglich, ein elastisches Reibstück z.B. aus Silikon zu verwenden, das über Zugmittel bewegt wird. Anstelle des Start-Stop-Betriebes des Transportbandes bzw. des Reibbelages kann das Transportband auch kontinuierlich entsprechend der Aufzeichnungsträgertransportgeschwindigkeit bewegt werden, wobei der Reibbelag in dauerndem Eingriff mit dem Aufzeichnungsträger verbleibt.

Es ist weiterhin anzumerken, daß die Funktion des Papiereinlaufkanals auch vom Papierauslaufkanal und umgekehrt übernommen werden kann, d.h. die Wendeeinrichtung ist in zwei Transportrichtungen betreibbar.

## Patentansprüche

1. Wendeeinrichtung für bandförmige Aufzeichnungsträger (10) mit
― einem Papiereinlaufkanal (30) und einem Papierauslaufkanal (31), die in dichtem Abstand in einer Ebene nebeneinander angeordnet sind,
― einem ersten (33), dem Papiereinlaufkanal (30) und einem zweiten (35), dem Papierauslaufkanal (31) zugeordneten Wendedreieck mit jeweils einem Geradumlenkelement (34, 36) und einem im Winkel von etwa 45° dazu angeordneten Schrägumlenkelement (32, 37), wobei
a)der Aufzeichnungsträger (10) ausgehend vom Papiereinlaufkanal (30) über die Umlenkelemente der Wendedreiecke (33, 35) bis zum Papierauslaufkanal (31) derart geführt wird, daß der Aufzeichnungsträger um die Grenzlinie zwischen den Kanälen vollständig umklappt und
b)die Wendedreiecke (33, 35) relativ zueinander in einer zum Papiereinlaufkanal (30) und Papierauslaufkanal (31) parallelen Ebene um einen vorgebbaren Spreizwinkel (α) verdreht derart angeordnet sind, daß der Aufzeichnungsträger im Bereich zwischen den aufeinander zulaufenden Enden der Schrägumlenkelemente (32, 37) gespreizt ist, wobei der Spreizwinkel (α) einen Mindestwert in Bezug auf den verwendeten Umlenkradius der Umlenkelemente aufweist, derart, daß die zur Mitte gerichteten Bandkanten des einlaufenden und auslaufenden Aufzeichnungsträgers (10) im Bereich der Grenzlinie zwischen den Kanälen (30, 31) in dichtem Abstand aneinandergrenzend geführt werden können.

2. Wendeeinrichtung nach Anspruch 1 mit einem Spreizwinkel (α) von 10 bis 20 Winkelgraden.

3. Wendeeinrichtung nach einem der Ansprüche 1 oder 2 mit einer Einfädeleinrichtung für den Aufzeichnungsträger (10), die ein motorisch angetriebenes Greifelement (46) mit Greifmitteln (49) für den Aufzeichnungsträger (10) aufweist, wobei zum Einfädeln in die Wendeeinrichtung der Aufzeichnungsträgeranfang im Bereich des ersten Wendedreiecks (33) erfaßt und über das zweite Wendedreieck (35) durch einen die Wendedreiecke umfassenden Führungskanal (39) bis in den Bereich des Papierauslaufkanales (31) transportiert wird.

4. Wendeeinrichtung nach Anspruch 3 mit einem ein Friktionselement (49) aufweisenden Greifelement (46).

5. Wendeeinrichtung nach Anspruch 4 mit einem im Bereich innerhalb der Umlenkelemente der Wendedreiecke (33, 35) angeordneten, das Friktionselement (49) aufnehmenden Transportband (46), das derart geführt ist, daß das Friktionselement (49) abschnittsweise zwischen den Umlenkelementen in den Führungskanal (39) eintaucht und so in Friktionskontakt mit dem Aufzeichnungsträger gelangt.

6. Wendeeinrichtung nach Anspruch 5, wobei das Friktionselement (49) über das Transportband (46) in eine Ruhelage positionierbar ist, in der es sich außer Eingriff mit dem Aufzeichnungsträger (10) befindet.

7. Wendeeinrichtung nach einem der Ansprüche 4 bis 6 mit einem elastische Mitnehmerlamellen (48) aufweisenden Transportband (46).

8. Wendeeinrichtung nach einem der Ansprüche 3 bis 7 mit im Führungskanal (39) angeordneten Transportrollen (52) für den Aufzeichnungsträger.

9. Wendeeinrichtung nach einem der Ansprüche 1 bis 8, wobei die Umlenkelemente (32, 34, 36, 37) mindestens in ihrem Umlenkbereich zur Erzeugung eines reibungsvermindernden Luftkissens dienende, mit einem Luftversorgungssystem (56) koppelbare Luftaustrittsöffnungen (44) aufweisen.

10. Wendeeinrichtung nach Anspruch 9, wobei die Umlenkelemente (32, 34, 36, 37) als Hohlkörper ausgebildet sind, die zur gemeinsamen Luftversorgung miteinander in Verbindung stehen.

11. Wendeeinrichtung nach einem der Ansprüche 1 bis 10 mit im Papiereinlaufkanal (30) und/oder im Papierauslaufkanal (31) angeordneten, den Aufzeichnungsträgeranfang dem ersten Wendedreieck (33) zuführendenden oder von dem zweiten Wendedreieck (35) aufnehmenden Papiertransportelementen (53).

12. Wendeeinrichtung nach einem der Ansprüche 1 bis 11 mit
― einem die Position des Greifelementes (46, 49) erfassenden ersten Sensor (S1),
― einem den Aufzeichnungsträger (10) im Bereich des ersten Wendedreiecks abtastenden zweiten Sensor (S2) und
― einer mit den Sensoren (S1,S2) und Aufzeichnungsträgertransportmitteln gekoppelten Einfädelsteueranordnung (ZS), die zum Einfädeln des Aufzeichnungsträgeranfangs über den zweiten Sensor (S2) den Aufzeichnungsträgeranfang im Bereich des ersten Wendedreiecks erfaßt, in Abhängigkeit davon die Einfädelvorrichtung aktiviert und nach Durchfädelung des Aufzeichnungsträgeranfangs bis in den Papierauslaufkanal (31) das Greifelement (46, 49) in einer Ruhelage positioniert, in der es sich außer Eingriff mit dem Aufzeichnungsträger (10) befindet.

13. Wendeeinrichtung nach einem der Ansprüche 1 bis 12 ausgebildet als selbständige Baueinheit und über Befestigungsmittel (55) im Gerät austauschbar befestigt.

14. Wendeeinrichtung nach Anspruch 13 mit einer Verschiebeeinrichtung (55) als Befestigungsmittel.

15. Wendeeinrichtung nach einem der Ansprüche 1 bis 14 angeordnet in einer elektrografischen Druckeinrichtung zum Bedrucken von bandförmigen Aufzeichnungsträgern (10) mit
- einem Zwischenträger (11) mit zugehörigen Aggregaten (12, 13, 14, 16) zum Erzeugen von Tonerbildern auf dem Zwischenträger (11);
- einer dem Zwischenträger (11) zugeordneten, den Aufzeichnungsträger (10) aufnehmenden Umdruckstation (15);
- einer der Umdruckstation (15) in Transportrichtung des Aufzeichnungsträgers nachgeordneten Fixierstation (18) zum Fixieren der Tonerbilder auf dem Aufzeichnungsträger, wobei Zwischenträger (11), Umdruckstation (15) und Fixierstation (18) eine nutzbare Breite von mindestens der doppelten Bandbreite des Aufzeichnungsträgers (10) aufweisen und die Wendeeinrichtung (28) der Fixierstation (18) nachgeordnet und über den Papierauslaufkanal (31) mit der Umdruckstation (15) koppelbar ist.

16. Wendeeinrichtung nach Anspruch 15, wobei der Papiereinlaufkanal (30) der Wendeeinrichtung mit einem der Fixierstation (18) zugeordneten Aufzeichnungsträger-Ausgabekanal (29), der eine nutzbare Breite von mindestens der doppelten Bandbreite des Aufzeichnungsträgers (10) aufweist, über Papiertransportelemente (57) koppelbar in Verbindung steht.

## Claims

1. Turning device for strip-like recording media (10), having
- a paper inlet channel (30) and a paper outlet channel (31), which are arranged close beside each other in one plane,
- a first (33) turning triangle assigned to the paper inlet channel (30), and a second (35) turning triangle assigned to the paper outlet channel (31), each having a straight deflection element (34, 36) and an oblique deflection element (32, 37) arranged at an angle of about 45° thereto, it being the case that
a) starting from the paper inlet channel (30), the recording medium (10) is guided over the deflection elements of the turning triangles (33, 35) as far as the paper outlet channel (31) in such a way that the recording medium fully folds around the boundary line between the channels, and
b) the turning triangles (33, 35) are arranged to be rotated in relation to each other by a predefinable spreading angle (α) in a plane parallel to the paper inlet channel (30) and paper outlet channel (31) in such a way that the recording medium is spread in the region between those ends of the oblique deflection elements (32, 37) which run towards each other, its spreading angle (α) having a minimum value in relation to the deflection radius used of the deflection elements, such that it is possible for those strip edges of the incoming and outgoing recording medium (10) which are directed towards the middle to be guided so as to adjoin each other closely in the region of the boundary line between the channels (30, 31).

2. Turning device according to Claim 1, having a spreading angle (α) of 10 to 20 degrees of angle.

3. Turning device according to either of Claims 1 and 2, having a threading device for the recording medium (10), which has a motor-driven gripping element (46) with gripping means (49) for the recording medium (10), it being the case that, in order to be threaded into the turning device, the recording medium start is registered in the region of the first turning triangle (33) and is transported, via the second turning triangle (35), through a guide channel (39) that includes the turning triangles, into the region of the paper outlet channel (31).

4. Turning device according to Claim 3, having a gripping element (46) with a friction element (49).

5. Turning device according to Claim 4, having a transport belt (46) which is arranged in the region inside the deflection elements of the turning triangles (33, 35), accommodates the friction element (49) and is guided in such a way that some sections of the friction element (49) penetrate into the guide channel (39), between the deflection elements, and thus come into frictional contact with the recording medium.

6. Turning device according to Claim 5, it being possible for the friction element (49) to be positioned, via the transport belt (46), in a rest position in which it is out of engagement with the recording medium (10).

7. Turning device according to one of Claims 4 to 6, having a transport belt (46) with resilient driver slats (48).

8. Turning device according to one of Claims 3 to 7, having transport rollers (52), arranged in the guide channel (39), for the recording medium.

9. Turning device according to one of Claims 1 to 8, the deflection elements (32, 34, 36, 37) having, at least in their deflection region, air outlet openings (44), which serve to produce a friction-reducing air cushion and which can be coupled to an air supply system (56).

10. Turning device according to Claim 9, the deflection elements (32, 34, 36, 37) being constructed as hollow bodies which are connected to one another to be jointly supplied with air.

11. Turning device according to one of Claims 1 to 10, having paper transport elements (53) which are arranged in the paper inlet channel (30) and/or in the paper outlet channel (31) and feed the recording medium start to the first turning triangle (33) or pick up the recording medium start from the second turning triangle (35).

12. Turning device according to one of Claims 1 to 11, having
- a first sensor (S1) registering the position of the gripping element (46, 49),
- a second sensor (S2) sensing the recording medium (10) in the region of the first turning triangle, and
- a threading control arrangement (ZS), which is coupled to the sensors (S1, S2) and recording medium transport means and, in order to thread the recording medium start, registers the recording medium start in the region of the first turning triangle via the second sensor (S2), activates the threading device as a function of this and, after threading the recording medium start through into the paper outlet channel (31), positions the gripping element (46, 49) in a rest position in which the said gripping element is out of engagement with the recording medium (10).

13. Turning device according to one of Claims 1 to 12, constructed as a self-contained structural unit and exchangeably fastened in the device via fastening means (55).

14. Turning device according to Claim 13, having a displacement device (55) as fastening means.

15. Turning device according to one of Claims 1 to 14, arranged in an electrographic printing device for printing strip-like recording media (10), having
- an intermediate substrate (11) with associated units (12, 13, 14, 16) to generate toner images on the intermediate substrate (11);
- a transfer-printing station (15) which is assigned to the intermediate substrate (11) and accepts the recording medium (10);
- a fixing station (18), arranged downstream of the transfer-printing station (15) in the transport direction of the recording medium, to fix the toner images on the recording medium, the intermediate substrate (11), transfer-printing station (15) and fixing station (18) having a usable width of at least twice the strip width of the recording medium (10), and the turning device (28) being arranged downstream of the fixing station (18) and being capable of being coupled to the transfer-printing station (15) via the paper outlet channel (31).

16. Turning device according to Claim 15, the paper inlet channel (30) of the turning device being connected to a recording-medium output channel (29), which is assigned to the fixing station (18) and has a usable width of at least twice the strip width of the recording medium (10), it being possible for this coupling to be made via paper transport elements (57).

## Revendications

1. Dispositif de renversement pour supports à imprimer (10) en forme de bande, comprenant :
- un canal d'admission du papier (30) et un canal d'évacuation du papier (31), qui sont disposés dans un même plan, à faible distance l'un de l'autre,
- un premier triangle de déviation (33), correspondant au canal d'admission du papier (30) et un deuxième triangle de déviation (35) correspondant au canal d'évacuation du papier (31), comprenant chacun un élément de déviation rectiligne (34, 36) et un élément de déviation oblique (32, 37), formant l'un avec l'autre un angle de 45° environ, et dans lequel
a) le support à imprimer (10) est guidé, depuis le canal d'admission du papier (30) jusqu'au canal d'évacuation du papier (31), en passant sur les éléments de déviation des triangles de déviation (33, 35), de telle façon que le support à imprimer soit entièrement rabattu autour de la ligne de délimitation entre les canaux, et
b) les triangles de déviation (33, 35) sont disposés l'un par rapport à l'autre dans un plan parallèle au canal d'admission du papier (30) et au canal d'évacuation du papier (31), en étant tournés de manière à former un angle d'écartement (α) pouvant être prédéfini, de telle sorte que le support à imprimer est écarté dans la zone située entre les extrémités convergentes des éléments de déviation obliques (32, 37), l'angle d'écartement (α) présentant une valeur minimale par rapport au rayon de déviation utilisé pour les éléments de déviation, de telle sorte que les bords, orientés vers le milieu, de la bande de support à imprimer (10) entrant et sortant du dispositif, peuvent être guidés, étroitement l'un contre l'autre, dans la zone de la ligne de délimitation entre les canaux (30, 31).

2. Dispositif de renversement selon la revendication 1, présentant un angle d'écartement (α) compris entre 10 et 20 degrés.

3. Dispositif de renversement selon la revendication 1 ou 2, comprenant un dispositif d'insertion du support à imprimer (10), qui comporte un élément de prise (46), actionné par un moteur, avec des organes de prise (49) pour le support à imprimer (10), et dans lequel, pour insérer le support à imprimer dans le dispositif de renversement, le début du support à imprimer est saisi dans la zone du premier triangle de déviation (33) et, par l'intermédiaire du deuxième triangle de déviation (35), est acheminé, à travers un canal de guidage (39) contenant les deux triangles de déviation, jusque dans la zone du canal d'évacuation du papier (31).

4. Dispositif de renversement selon la revendication 3, comprenant un élément de prise (46) muni d'un élément de friction (49).

5. Dispositif de renversement selon la revendication 4, comprenant une courroie de transport (46), disposée dans la zone située à l'intérieur des éléments de déviation des triangles de déviation (33, 35) et destinée à recevoir l'élément de friction (49), laquelle courroie de transport est guidée de telle sorte que l'élément de friction (49) plonge par tronçons dans le canal de guidage (39) entre les éléments de déviation et vient ainsi en contact par friction avec le support à imprimer.

6. Dispositif de renversement selon la revendication 5, dans lequel l'élément de friction (49) peut être positionné au-dessus de la courroie de transport (46) dans une position de repos, dans laquelle il n'est plus en prise avec le support à imprimer (10).

7. Dispositif de renversement selon l'une quelconque des revendications 4 à 6, comprenant une courroie de transport (46) munie de lamelles d'entraînement (48) élastiques.

8. Dispositif de renversement selon l'une quelconque des revendications 3 à 7, comprenant des rouleaux de transport (52) associés au support à imprimer, disposés dans le canal de guidage (39).

9. Dispositif de renversement selon l'une quelconque des revendications 1 à 8, dans lequel les éléments de déviation (32, 34, 36, 37) comportent au moins dans leur zone de déviation des orifices de sortie d'air (44) qui communiquent avec un système d'admission d'air (56) et sont destinés à produire un matelas d'air destiné à réduire le frottement.

10. Dispositif de renversement selon la revendication 9, dans lequel les éléments de déviation (32, 34, 36, 37) sont agencés sous forme de corps creux, qui sont en liaison l'un avec l'autre pour une alimentation d'air commune.

11. Dispositif de renversement selon l'une quelconque des revendications 1 à 10, comprenant des éléments de transport du papier (53) disposés dans le canal d'admission du papier (30) et/ou dans le canal d'évacuation du papier (31), destinés à acheminer le début du support à imprimer vers le premier triangle de déviation (33) ou à retirer le support à imprimer du deuxième triangle de déviation (35).

12. Dispositif de renversement selon l'une quelconque des revendications 1 à 11, comprenant :
- un premier capteur (S1) enregistrant la position de l'élément de prise (46, 49),
- un deuxième capteur (S2) balayant le support à imprimer (10) dans la zone du premier triangle de déviation, et
- un dispositif de commande d'insertion (ZS), couplé avec les capteurs (S1, S2) et les organes de transport du support à imprimer, lequel dispositif de commande d'insertion, pour insérer le début du support à imprimer, saisit par l'intermédiaire du deuxième capteur (S2) le début du support à imprimer dans la zone du premier triangle de déviation, en fonction de cela active le dispositif d'insertion et, après l'insertion du début du support à imprimer jusque dans le canal d'évacuation du papier (31), positionne l'élément de prise (46, 49) dans une position de repos, dans laquelle il n'est plus en prise avec le support à imprimer (10).

13. Dispositif de renversement selon l'une quelconque des revendications 1 à 12, conçu sous forme d'unité indépendante et fixé de manière amovible dans la machine par l'intermédiaire de moyens de fixation (55).

14. Dispositif de renversement selon la revendication 13, comprenant un dispositif de déplacement (55), en tant que moyen de fixation.

15. Dispositif de renversement selon l'une quelconque des revendications 1 à 14, monté dans un dispositif d'impression électrographique destiné à imprimer des supports à imprimer en forme de bande (10), comprenant :
- un support intermédiaire (11) avec des organes associés (12, 13, 14, 16) destinés à réaliser des images en toner sur le support intermédiaire (11) ;
- un poste de report (15), correspondant au support intermédiaire (11) et recevant le support à imprimer (10) ;
- un poste de fixage (18), monté en aval du poste de report (15) par référence au sens de transport du support à imprimer et destiné à fixer les images en toner sur le support à imprimer, le support intermédiaire (11), le poste de report (15) et le poste de fixage (18) présentant une largeur utile égale au moins au double de la largeur de la bande du support à imprimer (10), et le dispositif de renversement (28) étant monté en aval du poste de fixage (18) et pouvant être raccordé au poste de report (15) par l'intermédiaire du canal d'évacuation du papier (31).

16. Dispositif de renversement selon la revendication 15, dans lequel le canal d'admission du papier (30) du dispositif de renversement peut être raccordé, par l'intermédiaire des éléments de transport (57), au canal de sortie du support à imprimer (29), affecté au poste de fixage (18), lequel présente une largeur utile égale au double de la largeur de la bande du support à imprimer (10).
